# FASCICULE DE BREVET EUROPEEN

(11) **EP 0 041 452 B1**
(45) Date de publication et mention de la délivrance du brevet: **03.08.1983**
(21) Numéro de dépôt: 81400863.7
(22) Date de dépôt: 27.05.1981
(51) Int. Cl.: F28D 7/00, F28F 13/06

(54) **Dispositif de réduction des contraintes thermiques sur un échangeur de chaleur**
Vorrichtung zum Verringern der thermischen Spannung in Wärmetauschern
Device for the reduction of thermal stress in a heat exchanger

(30) Priorité: 02.06.1980 FR 8012189
(43) Date de publication de la demande: 09.12.1981
(73) Titulaire: STEIN INDUSTRIE Société anonyme dite:, F-78141 Velizy-Villacoublay (FR)
(72) Inventeur: Pouderoux, Pierre, F-92360 Meudon La Foret (FR); Peyrelongue, Jean-Pierre, F-78760 Pontchartrain (FR)
(74) Mandataire: Mongrédien, André

## Description

La présente invention concerne un dispositif de réduction des contraintes thermiques sur un échangeur de chaleur entre deux circuits de métal alcalin liquide circulant à contre-courant, comprenant un faisceau tubulaire cylindrique annulaire entourant un conduit axial d'introduction du métal alcalin liquide à réchauffer, et prolongé par un conduit annulaire d'évacuation du métal alcalin liquide réchauffé.

On a constaté sur des échangeurs de chaleur de ce genre, utilisés en particulier dans des centrales de production d'énergie électrique à partir de réacteurs nucléaires à neutrons rapides, l'apparition de fortes contraintes à la liaison entre la virole externe et la virole interne du conduit d'évacuation du métal alcalin liquide de l'échangeur. De telles contraintes peuvent introduire des déformations, des fissures et même des ruptures dans la zone de liaison précitée.

La présente invention a pour but de réduire ces contraintes à un niveau suffisamment faible pour ne plus présenter de danger pour la tenue de l'échangeur.

Le dispositif selon l'invention est caractérisé en ce qu'il comporte des moyens pour homogénéiser radialement la température du métal alcalin, comprenant des conduits prélevant une partie du métal alcalin relativement plus chaud sur le pourtour de son écoulement et l'amenant dans la zone de son écoulement plus proche de l'axe.

La demanderesse a en effet constaté que les contraintes thermiques observées étaient dues à une hétérogénéité de température du métal alcalin liquide réchauffé, sortant généralement de la plaque tubulaire terminant le faisceau tubulaire d'échange, la température de ce métal alcalin croissant radialement de la zone la plus proche du conduit d'introduction du métal alcalin à réchauffer à la zone la plus externe. Un tel phénomène, négligeable avec les fluides d'échange de chaleur plus courants tels que l'eau ou la vapeur d'eau, prend beaucoup plus d'importance avec les métaux alcalins liquides, et seul le dispositif de l'invention permet d'y remédier.

Ce dispositif répond en outre de préférence à au moins l'une des caractéristiques suivantes :
- Les moyens pour homogénéiser radialement la température du métal alcalin liquide comprennent en outre au débouché desdits conduits une enveloppe assurant un écoulement du métal alcalin provenant de ces conduits au voisinage du conduit axial d'introduction du métal alcalin à réchauffer sur une certaine longueur.
- Il comprend en outre des moyens pour écarter de la zone la plus proche de l'axe au moins une partie du métal alcalin relativement plus froid.
- Il comprend en outre un soufflet de dilatation sur l'extrémité d'une virole entourant le conduit d'introduction du métal alcalin à réchauffer la plus éloignée de l'extrémité de sortie du faisceau tubulaire cylindrique. - Ledit soufflet est raccordé à la virole par une soudure en bout.

Il est décrit ci-après, à titre d'exemple et en référence aux figures du dessin annexé, un dispositif selon l'invention appliqué à un échangeur de chaleur entre sodium primaire issu d'un réacteur nucléaire à neutrons rapides, et sodium secondaire destiné à être envoyé en échange de chaleur avec de l'eau d'une centrale de production d'énergie électrique.
La figure 1 représente la structure générale de l'échangeur.
La figure 2 représente le dispositif d'homogénéisation de la température du sodium secondaire réchauffé.
La figure 3 représente le soufflet de dilatation destiné à absorber les contraintes thermiques résiduelles.

Dans la figure 1, l'échangeur est plongé dans un bain 1 de sodium primaire réchauffé au contact du réacteur nucléaire à neutrons rapides, au-dessous de la dalle de protection 2. Un conduit axial vertical 3 sert à l'introduction du sodium secondaire à réchauffer. Ce conduit débouche dans une chambre inférieure 5 au-dessous du faisceau tubulaire annulaire 6, partant d'une plaque tubulaire 7. A l'autre extrémité, le faisceau débouche sur la plaque tubulaire 8. Des ouvertures 9 d'entrée et 10 de sortie permettent la circulation du sodium primaire autour des tubes et en contre-courant du sodium secondaire. Le sodium secondaire réchauffé est évacué par le conduit annulaire vertical 11 autour de l'enveloppe 4 vers la tubulure de sortie 12.

Dans la figure 2, on voit le dispositif d'homogénéisation de la température, constitué par une série de tubes inclinés 14, régulièrement répartis angulairement (par exemple 12 tubes à 30° l'un de l'autre) partant du pourtour du conduit 11 au voisinage de la plaque tubulaire 8 et débouchant à proximité de l'enveloppe 4 dans une enveloppe 15 coaxiale à l'enveloppe 4, et maintenant le sodium plus chaud provenant de la périphérie au contact de l'enveloppe 4 de sodium plus froid sur une certaine hauteur. Le sodium ainsi refroidi revient dans le conduit annulaire 11 par des tuyaux de sortie 17. Le sodium relativement froid provenant des tubes du faisceau tubulaire les plus proches du conduit d'introduction de sodium secondaire froid est écarté de l'enveloppe 4 par la paroi 16.

La figure 3 représente le soufflet de dilatation destiné à absorber les contraintes thermiques résiduelles qui pourraient subsister entre la virole 18 du conduit d'évacuation du sodium secondaire réchauffé et l'enveloppe 4. Le soufflet 19 est soudé en bout par l'intermédiaire d'un segment circulaire 20 en 21 à la double enveloppe 4. Il est solidaire à son extrémité supérieure d'une couronne 22 soudée en tête de la virole 18, au-dessus de la tubulure d'évacuation 12. Un autre soufflet, non représenté, assure l'étanchéité de l'espace annulaire entre le conduit 3 et l'enveloppe 4.

Les conduits prélevant sur le pourtour du métal alcalin liquide plus chaud pour le ramener au voisinage du conduit d'introduction du métal alcalin à réchauffer pourraient être remplacés par des conduits prélevant du métal alcalin au voisinage de ce conduit et le ramenant sur la périphérie, complétés par une enveloppe cylindrique maintenant le métal alcalin plus froid au voisinage de la virole externe sur une certaine hauteur.

## Revendications

1. Dispositif de réduction des contraintes thermiques sur un échangeur de chaleur entre deux circuits de métal alcalin liquide circulant à contre-courant, comprenant un faisceau tubulaire cylindrique annulaire (6) entourant un conduit axial (3) d'introduction du métal alcalin liquide à réchauffer, et prolongé par un conduit annulaire (11) d'évacuation du métal alcalin liquide réchauffé, caractérisé en ce qu'il comporte dans ledit conduit annulaire d'évacuation du métal alcalin liquide réchauffé des moyens (figure 2) pour homogénéiser radialement la température du métal alcalin, ces moyens comprenant des conduits (14) prélevant à la sortie du faisceau tubulaire une partie du métal alcalin relativement plus chaud qui s'écoule à la périphérie externe du conduit annulaire pour l'amener dans la zone de son écoulement la plus proche de l'axe.

2. Dispositif selon la revendication 1, caractérisé en ce que les moyens pour homogénéiser radialement la température du métal alcalin liquide comprennent en outre au débouché desdits conduits une enveloppe (15) assurant un écoulement du métal alcalin provenant de ces conduits au voisinage du conduit axial d'introduction du métal alcalin à réchauffer sur une certaine longueur.

3. Dispositif selon la revendication 2, caractérisé en ce qu'il comprend en outre des moyens (16) pour écarter de la zone la plus proche de l'axe au moins une partié du métal alcalin relativement plus froid.

4. Dispositif selon l'une quelconque des revendications 1 à 3, caractérisé en ce qu'il comprend en outre un soufflet de dilatation (19, figure 3) sur l'extrémité d'une enveloppe (4) entourant le conduit d'introduction du métal alcalin à réchauffer la plus éloignée de l'extrémité de sortie du faisceau tubulaire cylindrique.

5. Dispositif selon la revendication 4, caractérisé en ce que ledit soufflet est raccordé à l'enveloppe (4) par une soudure en bout (21).

## Claims

1. Apparatus for the reduction of thermal stresses in a heat exchanger for the exchange of heat between two streams of liquid alkali metal flowing in counter-current comprising an annular bundle (6) of cylindrical tubes surrounding an axial conduit (3) for introducing an alkali metal to be heated, prolonged by an annular exit conduit (11) for heated liquid alkali metal, characterized in that it comprises means (Figure 2) within said annular exit conduit for radial equalization of the temperature of the alkali metal, said means comprising conduits (14) for conducting a portion of relatively hot alkali metal flowing at the external periphery of the annular conduit, from the outlet of the tube bundle, to a flow zone of the conduit nearest its axis.

2. Apparatus according to Claim 1, characterized in that the means for radial equalization of the temperature of the liquid alkali metal additionally comprise at the outlet of said conduits, a jacket (15) ensuring flow of the alkali metal issuing from said conduits over a predetermined length in the vicinity of the axial conduit for introducing alkali metal to be heated.

3. Apparatus according to Claim 2, characterized in that it additionally comprises means (16) for deflecting at least a proportion of relatively cold alkali metal from the zone nearest the axis.

4. Apparatus according to any one of Claims 1 to 3, characterized in that it additionally comprises an expansion bellows (19, Figure 3) on a jacket (4) surrounding the introduction conduit for alkali metal to be heated, at the jacket end furthest from the outlet of the bundle of cylindrical tubes.

5. Apparatus according to Claim 4, characterized in that said bellows is joined to the jacket (4) by a butt weld (21).

## Patentansprüche

1. Vorrichtung zum Verringern der thermischen Spannungen, bei einem Wärmetauscher für zwei entgegengesetzt strömende Strömungen aus flüssigem Alkalimetall, mit einem zylindrischen, ringförmigen Rohrbündel (6), welches eine axiale Leitung (3) zum Einführen des zu erwärmenden, flüssigen Alkalimetalls umgibt und eine ringförmige Leitung (11) als Verlängerung zum Ausfließen des erwärmten, flüssigen Alkalimetalls aufweist, dadurch gekennzeichnet, daß die Vorrichtung in der ringförmigen Leitung zum Ausfließen des erwärmten, flüssigen Alkalimetalls Mittel (Fig. 2) aufweist, durch die die Temperatur des Alkalimetalls radial ausgleichbar ist, wobei diese Mittel Leitungen (14) umfassen, durch die am Ausgang des Rohrbündels ein Anteil des relativ wärmeren Alkalimetalls, welches am äußeren Umfang der ringförmigen Leitung strömt, abnehmbar ist, um diese in den der Achse am nächsten liegenden Bereich der Strömung zu bringen.

2. Vorrichtung nach Anspruch 1, dadurch gekennzeichnet, daß die Mittel zum radialen Ausgleichen der Temperatur des flüssigen Alkalimetalls ferner am Auslaß dieser Leitungen einen Mantel (15) umfassen, durch den eine Strömung des von diesen Leitungen herkommenden Alkalimetalls in der Nähe der axialen Leitung zum Einführen des zu erwärmenden Alkalimetalls über eine gewisse Länge sicherstellbar ist.

3. Vorrichtung nach Anspruch 2, dadurch gekennzeichnet, daß die Vorrichtung ferner Mittel (16) aufweist, durch die aus dem der Achse am nächsten liegenden Bereich wenigstens ein Teil des relativ kälteren Alkalimetalls fortführbar ist.

4. Vorrichtung nach mindestens einem der Ansprüche 1 bis 3, dadurch gekennzeichnet, daß die Vorrichtung ferner einen Dehnungsausgleicher (19, Fig. 3) an dem am weitesten von dem Auslaßende des zylindrischen Rohrbündels entfernten Ende eines Mantels (4) aufweist, weicher die Leitung zum Einführen des zu erwärmenden Alkalimetalls umgibt.

5. Vorrichtung nach Anspruch 4, dadurch gekennzeichnet, daß der Dehnungsausgleicher mit dem Mantel (4) über eine Stoßnaht (21) verbunden ist.
